# EUROPÄISCHE PATENTANMELDUNG

(11) **EP 4 721 881 A1**
(43) Veröffentlichungstag der Anmeldung: **08.04.2026**
(21) Anmeldenummer: 24204116.8
(22) Anmeldetag: 02.10.2024
(51) Int. Cl.: B06B 1/16, E02D 7/18

(54) **SCHWINGUNGSERZEUGER**

(71) Anmelder: ABI Anlagentechnik-Baumaschinen-Industriebedarf Maschinenfabrik und Vertriebsgesellschaft mbH, 63843 Niedernberg (DE)
(72) Erfinder: Meinel, Manuel, 04157 Leipzig (DE); Noetzel, Maximilian, 63743 Aschaffenburg (DE)
(74) Vertreter: Patentanwälte Dörner & Kötter PartG mbB

(57) **Zusammenfassung**

Schwingungserzeuger, insbesondere für eine Vibrationsramme, umfassend wenigstens zwei parallel zueinander angeordnete Wellen (21, 21', 22, 31, 32), sowie wenigstens zwei Unwuchtmassen (25, 25', 26, 35, 36), die auf einer oder auf mehreren der Wellen (21, 21', 22, 31, 32) befestigt sind, wobei ein Phasenschieber zur Verstellung der relativen Drehposition der Unwuchtmassen (25, 25', 26, 35, 36) zueinander angeordnet ist, der eine wenigstens ein Zahnrad aufweisenden Rotorwelle (41) umfasst, auf der ein mindestens ein Zahnrad (43) aufweisendes Gehäuse (42) angeordnet ist, das hydraulisch relativ zur Welle (41) verdrehbar ist, wobei Mittel zur Blockierung der Verdrehbarkeit des Gehäuses (42) relativ zur Rotorwelle (41) angeordnet sind, wobei die Mittel ein Sperrelement (6) umfassen, das entweder an dem Gehäuse (42) oder einem mit einem Zahnrad (43) des Gehäuses (42) im direkten oder indirekten Zahnradeingriff befindlichen Zahnrad (23) angeordnet ist und im Stillstand der Wellen (21, 21', 22, 31, 32) in eine Ausnehmung der Welle (41, 21'), auf der das Gehäuse (42) oder das mit diesem über einen Zahnradeingriff verbundene Zahnrad (23) angeordnet ist, formschlüssig eingreift und das sich bei Rotation der Wellen (21, 21', 22, 31, 32) nach Überschreiten einer bestimmten Drehzahl selbsttätig aus der Ausnehmung (411, 211) hinausbewegt.

## Beschreibung

Die Erfindung betrifft einen Schwingungserzeuger, insbesondere für eine Vibrationsramme, nach dem Oberbegriff des Patentanspruchs 1.

Im Bauwesen werden Schwingungserzeuger wie Vibratoren, Rüttler oder Vibrationsbären verwendet, um Profile in den Boden einzubringen oder zu ziehen oder auch um Bodenmaterial zu verdichten. Der Boden wird durch Vibration angeregt und erreicht so einen "pseudoflüssigen" Zustand. Durch statische Auflast kann das Rammgut dann in den Baugrund gedrückt werden. Die Vibration ist gekennzeichnet durch eine lineare Bewegung und wird durch paarweise gegenläufig angeordnete rotierende Unwuchten innerhalb eines Vibratorgetriebes generiert. Die Unwuchten sind auf Unwuchtwellen angeordnet, die über Antriebsmotoren rotiert werden. Schwingungserzeuger werden charakterisiert durch die installierte Unwucht (in Fachkreisen als "statisches Moment" bezeichnet), die schwingende Masse, die zulässige Fliehkraft und die maximale Drehzahl. Die jeweils wirksame Unwucht ist abhängig von der Phasenlage der installierten Unwuchten zueinander.

Um in Abhängigkeit von Rammgut und Bodeneigenschaften einen optimalen Vortrieb bzw. eine gute Verdichtung zu erreichen, ist es wünschenswert, Amplitude, Frequenz oder Kraftrichtung des Schwingungserzeugers zu regeln. Die Einstellung der Vibration erfolgt sinnvollerweise über eine Veränderung des statischen Moments durch eine Verstellung der Phasenlage der Unwuchten mittels eines Phasenschiebers. Beim Anfahren des Schwingungserregers wird der Eigenfrequenzbereich des Bodens durchfahren. Wird der Boden im Resonanzbereich angeregt, wird die Amplitude der Bodenschwingung sehr groß, was zu Schäden angrenzender Bebauung führen kann. Daher ist es erforderlich, dass beim Anfahren des Schwingungserregers keine Unwuchten wirken. Deshalb wird vor dem Abschalten eines Vibrators die Phasenlage der installierten Unwuchten mittels eines Phasenschiebers so eingestellt, dass sich die Fliehkraftkomponenten in alle Raumrichtungen kompensieren. Dadurch werden das wirksame statische Moment und die Amplitude auf Null reduziert. Der Vibrator läuft dann ohne Vibration aus und beim nächsten Start im Normalfall vibrationsfrei wieder an.

Im abgestellten Zustand des Vibrators, also wenn Unwuchtwellen durch die Antriebsmotoren nicht angetrieben werden, kann es bei längeren Pausen oder auch beim Transport des Vibrators vorkommen, dass sich die Phasenlage der Unwuchten zueinander unbeabsichtigt verstellt. Da bei Inbetriebnahme des Vibrators eine ausreichende Energiezufuhr zum Phasenschieber, beispielsweise einem Drehflügelschwenkmotor, je nach Ausführung erst einige Sekunden nach dem Ansteuern der Antriebsmotoren gegeben sein kann, kann dieser die Phasenlage im Stand nicht kontrolliert verändern, wodurch ein Anlaufen des Vibrators mit statischem Moment nicht auszuschließen ist. Kommt als Phasenschieber ein Drehflügelschwenkmotor zum Einsatz, ist ferner zu berücksichtigen, dass diese prinzipbedingt eine interne Leckage aufweisen, welche ebenfalls ursächlich für die vorstehend geschilderte unbeabsichtigte Verstellung der Phasenlage des Schwingungserzeugers sein kann.

In der DE 20 2007 005 283 U1 ist ein Schwingungserzeuger mit Unwuchtmassen versehenen Wellen offenbart, wobei ein Drehflügelschwenkmotor zur Verstellung der relativen Drehposition der Unwuchtmassen zueinander angeordnet ist. Zur Arretierung des Statorgehäuses des Drehflügelschwenkmotors mit seiner Rotorwelle nach Erreichen eines gewünschten statischen Moments ist eine Federdruck- Lamellenbremse angeordnet, die hydraulisch betätigbar ist. Nachteilig an dieser Lösung ist, dass, je nach Gestaltung der Federdruck-Lamellenbremse, entweder zum Lösen oder zum Schließen eine hydraulische Energiezufuhr notwendig ist. Darüber hinaus erweist sich die Realisierung der Lamellenbremse als aufwändig und beansprucht zusätzlichen Bauraum.

Hier will die Erfindung Abhilfe schaffen. Der Erfindung liegt die Aufgabe zu Grunde, einen Schwingungserreger zu schaffen, bei dem eine unbeabsichtigte Verstellung der Phasenlage der Unwuchten im abgeschalteten Zustand verhindert ist, wobei keine zusätzlichen Elemente zur Zuführung von elektrischer oder hydraulischer Energie notwendig sind und der darüber hinaus eine kompakte Bauweise aufweist. Gemäß der Erfindung wird diese Aufgabe durch die Merkmale des kennzeichnenden Teils des Patentanspruchs 1 gelöst.

Mit der Erfindung ist ein Schwingungserreger geschaffen, bei dem eine unbeabsichtigte Verstellung der Phasenlage der Unwuchten im abgeschalteten Zustand verhindert ist und der darüber hinaus eine kompakte Bauweise aufweist. Dadurch, dass die Mittel zur Blockierung der Verdrehbarkeit des Gehäuses des Phasenschiebers relativ zu dessen Rotorwelle ein Sperrelement umfassen, das entweder an dem Gehäuse, an einem mit dem Gehäuse drehfest verbundenen Bauteil oder einem mit einem Zahnrad des Gehäuses im direkten oder indirekten Zahnradeingriff befindlichen Zahnrad angeordnet ist und im Stillstand der Wellen in eine Ausnehmung der Welle, auf der das Gehäuse oder das mit diesem über einen Zahnradeingriff verbundene Zahnrad angeordnet ist, formschlüssig eingreift und das sich bei Rotation der Wellen nach Überschreiten einer bestimmten Drehzahl selbsttätig aus der Ausnehmung hinausbewegt, ist eine Arretierung des Phasenschiebers bei Stillstand der Wellen erzielt. Die Arretierung erfolgt hierbei direkt oder indirekt. Bei der direkten Arretierung ist das Sperrelement an dem Gehäuse des Phasenschiebers oder an einem mit diesem drehfest verbundenen Bauteil (beispielsweise einem Zahnrad) angeordnet und greift in Ruhestellung in einer Ausnehmung der stillstehenden Welle ein, wodurch das Gehäuse formschlüssig mit der Welle verbunden ist. Der Phasenschieber ist somit blockiert. Bei Rotation der Welle wird das Sperrelement bei Überschreiten einer bestimmten Drehzahl, die deutlich unter der Betriebsdrehzahl liegt, aus der Ausnehmung der Welle hinausbewegt, wodurch der Phasenschieber wieder freigegeben ist. Vorteilhaft ist die Ausnehmung in der Welle derart positioniert, dass der Eingriff des Sperrelements bei einer Stellung des Phasenschiebers mit einer Drehstellung der relativen Unwuchtmassen zueinander erfolgt, in der das statische Moment gleich Null ist (Position des Phasenschiebers in Nullstellung).

Bei der indirekten Arretierung ist das Sperrelement an einem auf einer benachbarten Welle drehbar angeordneten Zahnrad angeordnet, das mit dem Zahnrad des Gehäuses des Phasenschiebers im Zahnradeingriff ist und greift in Ruhestellung in einer Ausnehmung dieser stillstehenden Welle ein, wodurch das Zahnrad formschlüssig mit der Welle verbunden ist. Hierdurch ist die Rotation des Zahnrades blockiert. Durch den Zahnradeingriff mit dem Zahnrad des Gehäuses des Phasenschiebers ist zugleich auch die Drehung des Gehäuses blockiert. Die Arretierung muss dabei nicht zwingend an der Welle direkt neben dem Phasenschieber montiert sein; vielmehr kann sie an irgendeiner Unwuchtwelle montiert sein und mit dem Zahnrad des Gehäuses über einen mehrfachen Zahnradeingriff, d.h. über mehrere miteinander im Eingriff befindliche Zahnräder verbunden sein.

In Weiterbildung der Erfindung ist das Sperrelement in einer Führung eines an dem Gehäuse oder dem über einen Zahnradeingriff verbundenen Zahnrad befestigten Flanschteils radial verschiebbar gelagert und über ein Federelement gegen die Welle vorgespannt. Hierdurch ist eine radiale Verschiebung des Sperrelements in Abhängigkeit von der Drehzahl des Gehäuses bzw. des Zahnrades, an dem das Flanschteil befestigt ist, aus der Ausnehmung der Welle verursacht durch die Zentrifugalkraft erzielt. Durch das Federelement ist die Positionierung des Sperrelements gewährleistet, solange der Betrag der Zentrifugalkraft den Betrag der Federvorspannung nicht übersteigt. Durch die Federkonstante des Federelements ist somit die Grenzdrehzahl definiert, bei der eine Bewegung des Sperrelements aus der Ausnehmung der Welle erfolgt. Bevorzugt ist das Federelement durch eine Schraubenfeder oder eine Wellenfeder gebildet.

In Ausgestaltung der Erfindung ist die Führung durch eine Bohrung gebildet, die über eine lösbar mit dem Flanschteil verbundene Deckplatte verschlossen ist. Hierdurch ist eine einfache Montage des Sperrelements erzielt. Der Begriff der Bohrung ist in diesem Zusammenhang als durchgehende Ausnehmung im Sinne einer Durchführung zu verstehen. So kann die Bohrung je nach Ausgestaltung des in dieser geführten Sperrelements beispielsweise als Langlochbohrung ausgebildet sein oder auch einen rechteckförmigen Querschnitt aufweisen.

In weiterer Ausgestaltung der Erfindung ist das Sperrelement zylinderförmig ausgebildet und weist bevorzugt einen Absatz zur Anlage eines Federelements auf. Hierdurch ist eine gleichmäßige Führung innerhalb einer Bohrung in Art eines Kolbens erzielt.

In weiterer Ausgestaltung der Erfindung ist das Flanschteil ringförmig oder teilringförmig ausgebildet, wobei es die Welle zumindest bereichsweise umfasst. Hierdurch ist eine radiale Anstellung des in der Führung angeordneten Sperrelements erzielt.

In Weiterbildung der Erfindung ist das Flanschteil als Unwucht ausgebildet. Hierdurch ist eine kompakte Ausbildung des Schwingungserzeugers erzielt.

In Ausgestaltung der Erfindung weist das Sperrelement an seiner der Welle abgewandten Seite eine Gewindebohrung zur Aufnahme einer Schraube auf. Hierdurch ist ein manuelles Ausbringen des Sperrelements aus der Ausnehmung der Welle über eine in die Gewindebohrung eingeschraubte Schraube ermöglicht.

In weiterer Ausgestaltung der Erfindung ist der Phasenschieber ein Drehflügelschwenkmotor. Der Einsatz eines Drehflügelschwenkmotors ermöglicht eine relative Verstellung der Unwuchtmassen zueinander, ohne dass eine Umwandlung einer linearen Bewegung in eine Drehbewegung erforderlich ist, wodurch eine kompakte Bauweise erzielt ist.

Andere Weiterbildungen und Ausgestaltungen der Erfindung sind in den übrigen Unteransprüchen angegeben. Ausführungsbeispiele der Erfindung sind in den Zeichnungen dargestellt und werden nachfolgend im Einzelnen beschrieben. Es zeigen:
- Figur 1:: die schematische Darstellung eines Schwingungserzeugers
a) mit Sperrelement im Eingriff;
b) mit Sperrelement außer Eingriff (Position des Phasenschiebers in Nullstellung);
c) mit Sperrelement außer Eingriff (Position des Phasenschiebers außer Nullstellung);
- Figur 2:: die schematische räumliche Darstellung des Erregergetriebes des Schwingungserzeugers aus Figur 1;
- Figur 3:: die Darstellung des Schwenkmotors des Erregergetriebes aus Figur 2 mit Rotorwelle;
- Figur 4:: die räumliche Darstellung der Schwenkmotoranordnung aus Figur 3 im Schnitt A-A
a) mit Sperrelement im Eingriff;
b) mit Sperrelement außer Eingriff;
- Figur 5:: die Darstellung der Schwenkmotoranordnung aus Figur 3 mit Sperrelement im Eingriff
a) im Längsschnitt;
b) im Schnitt A-A;
- Figur 6:: die Darstellung der Schwenkmotoranordnung aus Figur 3
a) im Längsschnitt;
b) im Schnitt A-A;
- Figur 7:: die Darstellung der Schwenkmotoranordnung aus Figur 3 mit Sperrelement außer Eingriff (Position des Phasenschiebers außer Nullstellung)
a) im Längsschnitt;
b) im Schnitt A-A;
- Figur 8:: die schematische Darstellung Erregergetriebes eines Schwingungserzeugers in einer weiteren Ausführungsform;
- Figur 9:: die Darstellung Unwuchtwelle mit Sperrelementanordung des Erregergetriebes aus Figur 8 mit Sperrelement im Eingriff
a) im Längsschnitt;
b) im Schnitt B-B;
- Figur 10:: die Darstellung Unwuchtwelle mit Sperrelementanordung des Erregergetriebes aus Figur 8 mit Sperrelement außer Eingriff (Position des Phasenschiebers in Nullstellung)
a) im Längsschnitt;
b) im Schnitt B-B;
- Figur 11:: die Darstellung Unwuchtwelle mit Sperrelementanordung des Erregergetriebes aus Figur 8 mit Sperrelement außer Eingriff (Position des Phasenschiebers außer Nullstellung)
a) im Längsschnitt;
b) im Schnitt B-B;

Der als Ausführungsbeispiel gewählte Schwingungserzeuger ist als Vibratorgetriebe ausgeführt (vgl. Figur 1). Er besteht im Wesentlichen aus einem Gehäuse 1, in dem zwei Wellengruppen 2, 3, angeordnet sind, die jeweils aus zwei mit Zahnrädern 23, 24 bzw. 33, 34 versehenen Wellen 21, 22 bzw. 31, 32 gebildet sind, die in dem Gehäuse 1 drehbar gelagert sind, sowie einem Schwenkmotor 4, dessen Statorgehäuse 42 mit einem ersten Zahnrad 43 und dessen Rotorwelle 41 mit einem zweiten Zahnrad 44 versehen ist.

Die erste Welle 21 und die zweite Welle 22 der ersten Wellengruppe 2 sind identisch ausgebildet und in Lagern 11 des Gehäuses 1 drehbar gelagert. Auf den Wellen 21, 22 ist jeweils ein erstes Zahnrad 23 drehbar gelagert angeordnet, sowie benachbart zu diesem ein zweites Zahnrad 24 drehfest mit der Welle 21, 22 verbunden. Das erste Zahnrad 23 ist jeweils an beiden Seiten mit inneren Unwuchtmassen 25 versehen. Das zweite Zahnrad 24 ist jeweils an seiner nach außen gerichteten Seite mit einer äußeren Unwuchtmasse 26 versehen. Jeweils eine zweite äußere Unwuchtmasse ist auf den Wellen 21, 22 beabstandet zu dem ersten Zahnrad 23 befestigt.

Die Wellen 31, 32 der zweiten Wellengruppe 3 sind identisch zu den Wellen 21, 22 der ersten Wellengruppe 2 aufgebaut und ebenfalls in Lagern 11 des Gehäuses 1 drehbar gelagert. Auf den Wellen 31, 32 ist jeweils ein erstes Zahnrad 33 drehbar gelagert angeordnet, sowie benachbart zu diesem ein zweites Zahnrad 34 drehfest mit der Welle 31, 32 verbunden. Das erste Zahnrad 33 ist jeweils an beiden Seiten mit inneren Unwuchtmassen 35 versehen. Das zweite Zahnrad 34 ist jeweils an seiner nach außen gerichteten Seite mit einer äußeren Unwuchtmasse 36 versehen. Jeweils eine zweite äußere Unwuchtmasse ist auf den Wellen 31, 32 beabstandet zu dem ersten Zahnrad 33 befestigt.

Die zweiten Wellen 22, 32 der beiden Wellengruppen 2, 3 sind jeweils mit einem Hydraulikmotor 7 verbunden, über die sie antreibbar sind. Die ersten Zahnräder 23, 33 der zweiten Wellen 22, 32 sind mit den ersten Zahnrädern 23, 33 der ersten Wellen 21, 31 und die zweiten Zahnräder 24, 34 der zweiten Wellen 22, 32 sind mit den zweiten Zahnrädern 24, 34 der ersten Wellen 21, 31 im Eingriff.

Zwischen den ersten Wellen 21, 31 der beiden Wellengruppen 2, 3 ist eine Welle in dem Gehäuse 1 drehbar gelagert. Diese Welle ist gleichsam die Rotorwelle 41 eines mittig auf dieser angeordneten Schwenkmotors 4. Der Schwenkmotor 4 ist in bekannter Art und Weise, wie sie beispielsweise in der DE 20 2007 005 283 U1 beschrieben ist, aus einer mit einem Rotorflügel versehenen Rotorwelle 41 gebildet, die in einem auf der Rotorwelle 41 angeordneten Statorgehäuse 42 angeordnet ist. Zwischen der Rotorwelle 41 und dem Statorgehäuse 42 ist ein Zwischenraum gebildet, der durch den an der Rotorwelle 41 angeordneten - nicht gezeigten -Rotorflügel sowie durch einen an dem Statorgehäuse 42 angeformten - nicht gezeigten - Statorflügel unterteilt ist, so dass zwei Arbeitsräume gebildet sind, die mit Hydraulikleitungen verbunden sind.

An dem Statorgehäuse 42 des Schwenkmotors 4 ist ein erstes Zahnrad 43 drehfest angeordnet. Das erste Zahnrad 43 ist derart auf dem Statorgehäuse 42 positioniert, dass es mit den ersten Zahnrädern 23, 33 der ersten Wellen 21, 31 im Eingriff steht. Beabstandet zu dem Schwenkmotor 4 ist ein zweites Zahnrad 44 drehfest auf der Rotorwelle 41 angeordnet und derart positioniert, dass es mit den zweiten Zahnrädern 24, 34 der ersten Wellen 21, 31 im Eingriff ist.

Im Ausführungsbeispiel gemäß Figur 1 ist auf der Rotorwelle 41 weiterhin ein ringförmiges Flanschteil 5 angeordnet, das an dem Statorgehäuse 42 befestigt ist. Das Flanschteil 5 weist einen Innendurchmesser auf, der geringfügig größer ist, als die Rotorwelle 42, die in dem Flanschteil rotierbar ist. Das Flanschteil 5 ist mit einer radialen Bohrung 51 versehen, die senkrecht zur Stirnfläche einer in dem Außenrand des Flanschteils 5 eingebrachten Ausnehmung 52 endet. Beidseitig der Bohrung 51 sind parallel beabstandet zu dieser im Bereich der Ausnehmung 52 zwei Gewindesacklochbohrungen 53 eingebracht. In die Ausnehmung 52 ist eine Deckplatte 54 eingesetzt, die über Schrauben, die in die Gewindesacklochbohrungen 53 eingeschraubt sind, befestigt sind. In die Deckplatte 54 ist in eine Sacklochbohrung 55 eingebracht, die mit der Bohrung 51 des Flanschteils 5 fluchtet. Die Sacklochbohrung 55 weist einen Innendurchmesser auf, der im Wesentlichen dem Außendurchmesser des Schaftes 62 des Sperrelements 6 entspricht, der in dieser geführt ist.

In der Bohrung 51 ist ein Sperrelement 6 verschiebbar gelagert. Das Sperrelement 6 ist im Wesentlichen zylindrisch ausgebildet und weist ein Kopfstück 61 auf, an das sich ein durchmesserreduzierter Schaft 62 anschließt, in den zentrisch eine axiale Gewindesacklochbohrung 63 eingebracht ist. Der Außendurchmesser des Kopfstücks 61 entspricht im Wesentlichen dem Innendurchmesser der Bohrung 51 des Flanschteils 5, in der es geführt ist. Auf dem Schaft 62 ist an der Deckplatte 54 anliegend eine Feder 64 aufgebracht, die im Ausführungsbeispiel als Schraubenfeder ausgebildet ist und über die das Sperrelement 6 gegen die Rotorwelle 41 vorgespannt ist. In die Rotorwelle 41 ist eine Ausnehmung 411 eingebracht, in die das Kopfstück 61 des Sperrstücks 6 in der Drehposition der Rotorwelle 41, in der die Unwuchtmassen 25, 26, 35, 36 derart zueinander positioniert sind, dass das statische Moment des Vibratorgetriebes Null ist, eingreift.

Selbstverständlich können in dem Flanschteil 5 auch mehrere jeweils über eine Deckplatte 54 verschlossene Bohrungen 51 der vorstehend beschriebenen Art angeordnet sein, in denen jeweils ein Sperrelement 6 der vorstehenden Art über eine Feder 64 gegen die Rotorwelle 41 vorgespannt sind, wobei in der Rotorwelle entsprechend positionierte Ausnehmungen 411 zur Aufnahme des Kopfstücks 61 eines jeweils zugeordneten Sperrelements 6 in der vorstehend beschriebenen Position der Rotorwelle 41, in der das statische Moment des Vibratorgetriebes Null ist, eingebracht sind. Vorteilhaft sind diese jeweils in gleichen Abständen zueinander angeordnet.

In der Ruheposition des Schwingungserzeugers befindet sich die Rotorwelle 41 in einer Drehstellung, in der die Unwuchtmassen 25, 26, 35, 36 derart zueinander positioniert sind, dass das statische Moment des Vibratorgetriebes Null ist. Das über die Feder 64 gegen die Rotorwelle 41 vorgespannte Sperrelement 6 greift in dieser Ruheposition mit seinem Kopfstück 61 in die Ausnehmung 411 der Rotorwelle 41 ein (vgl. Figur 4a). Das Statorgehäuse 42 ist so mit seinem an diesem befestigten Flanschteil 5 über das Sperrelement 6 drehfest auf der Rotorwelle 41 blockiert. Eine unbeabsichtigte Verstellung der Unwuchtmassen 25, 26, 35, 36 zueinander ist hierdurch verhindert.

Bei Inbetriebnahme des Schwingungserzeugers werden die Wellen 21, 22, 31, 32 sowie auch die Rotorwelle 41 über die Hydraulikmotoren 7 in Rotation versetzt. Durch die Rotation der Rotorwelle 41 mit dem auf dieser angeordneten Statorgehäuse 42 und dem an diesem befestigten Flanschteil 5 wirkt auf das Sperrelement 6 eine entgegen der Federkraft der Feder 64 gerichtete Zentrifugalkraft. Bei Erreichen einer Drehzahl der Rotorwelle 41, bei der die auf das Sperrelement 6 wirkende Zentrifugalkraft größer ist, als die Federkraft der Feder 64, wird das Sperrelement 6 hierdurch radial nach außen bewegt, bis es mit seinem Schaft 62 stirnseitig an der Deckplatte 54 anliegt (vgl. Figur 4b). Hierdurch wird die Blockierung zwischen Flanschteil 5 und Rotorwelle 41 gelöst. Eine Verstellung des statischen Moments durch Verstellung der Unwuchtmassen 25, 26, 35, 36 zueinander ist nun ermöglicht.

Zur Deaktivierung des Schwingungserzeugers wird das statische Moment über den Schwenkmotor 4 auf Null gefahren. Sodann werden die Hydraulikmotoren 7 ausgeschaltet, wobei die Drehzahl der Rotorwelle 41 und damit auch der Betrag der auf das Sperrelement 6 wirkenden Zentrifugalkraft sinkt. Bei Erreichen der Drehzahl der Rotorwelle 41, bei der die auf das Sperrelement 6 wirkende Zentrifugalkraft kleiner ist, als die Federkraft der Feder 64, wird das Sperrelement 6 hierdurch radial nach innen bewegt, bis es mit seinem Kopfteil in der Ausnehmung 411 der Rotorwelle 41 anliegt. Der Schwingungserzeuger ist nun wieder gegen eine unbeabsichtigte Verstellung des statischen Moments gesichert.

Bei der Gestaltung einer solchen selbsttätigen Arretierung sind zwei wesentliche Kriterien zu beachten: Zum einen ist die Federkraft derart zu wählen, dass das Sperrelement bei Erschütterungen während des Transports des Schwingungserzeugers nicht unbeabsichtigt ausklinken kann. Zum anderen muss die Fliehkraft bei Betriebsdrehzahl deutlich größer sein, als die Federkraft, damit die Kontaktkraft zwischen Sperrelement 6 und Deckplatte 54 signifikant größer als die maximale Trägheitskraft infolge der Vibration ist. (das heißt: Zentrifugalkraft - Federkraft > Masse Sperrelement * Beschleunigung). Hierdurch erfolgt im Betrieb keine Relativbewegung zwischen Sperrelement 6, Flanschteil 5 und Deckplatte 54. Dies führt zu einer deutlichen Reduzierung der Lastspielzahl der Feder 64 (wodurch die Gefahr eines Dauer- bzw. Schwingbruchs reduziert ist) und zu weniger Verschleiß zwischen Sperrelement 6, Flanschteil 5 und Deckplatte 54. Bei einem Vibrator mit einer Betriebsdrehzahl ab 1600U/min wird dieser Zustand zum Beispiel ab 1200 U/min erreicht. Das Sperrelement 6 würde sich im gleichen Beispiel bereits ab 700 U/min vollständig aus der Ausnehmung 411 bewegen.

Im Ausführungsbeispiel gemäß Figur 8 ist an der Stelle des in dem vorstehenden Ausführungsbeispiel beschriebenen, an dem Statorgehäuse befestigten Flanschteils, in dem das Sperrelement 6 radial verschiebbar geführt ist, eine innere Unwuchtmasse 25' der beiden mit dem ersten drehbar gelagerten Zahnrad 23 der ersten Welle 21 der ersten Wellengruppe 2 verbundenen Unwuchtmassen mit einer Führung entsprechend der Führung des in dem ersten Ausführungsbeispiels vorhandenen Flanschteils versehen.

Dementsprechend ist die innere Unwuchtmasse 25' mit einer radialen Bohrung 251 versehen, die senkrecht zur Stirnfläche einer in dem Außenrand der inneren Unwuchtmasse 25' eingebrachten Ausnehmung 252 endet. Beidseitig der Bohrung 251 sind parallel beabstandet zu dieser im Bereich der Ausnehmung 252 zwei Gewindesacklochbohrungen 253 eingebracht. In die Ausnehmung 252 ist eine Deckplatte 254 eingesetzt, die über Schrauben, die in die Gewindesacklochbohrungen 253 eingeschraubt sind, befestigt ist. In die Deckplatte 254 ist eine Sacklochbohrung 255 eingebracht, die mit der Bohrung 251 der inneren Unwuchtmasse 25' fluchtet. Die Sacklochbohrung 255 weist einen Innendurchmesser auf, der im Wesentlichen dem Außendurchmesser des Schaftes 62 des Sperrelements 6 entspricht, der in dieser geführt ist.

Das Sperrelement 6, das entsprechend dem ersten Ausführungsbeispiel ausgebildet ist, ist in diesem Ausführungsbeispiel in der Bohrung 251 der inneren Unwuchtmasse 25' verschiebbar gelagert und über die Feder 64 gegen die erste Welle 21' vorgespannt. In die erste Welle 21' ist entsprechend eine Ausnehmung 211 eingebracht, in die das Kopfstück 61 des Sperrstücks 6 in der Drehposition der Welle 21 `, in der die Unwuchtmassen 25', 26, 35, 36 der Wellen 21 `, 22, 31, 32 derart zueinander positioniert sind, dass das statische Moment des Vibratorgetriebes Null ist, eingreift.

In der Ruheposition des Schwingungserzeugers befindet sich die erste Welle 21' in einer Drehstellung, in der die Unwuchtmassen 25', 26, 35, 36 derart zueinander positioniert sind, dass das statische Moment des Vibratorgetriebes Null ist. Das über die Feder 64 gegen die erste Welle 21' vorgespannte Sperrelement 6 greift in dieser Ruheposition mit seinem Kopfstück 61 in die Ausnehmung 211 der ersten Welle 21' ein (vgl. Figur 9). Das mit der inneren Unwuchtmasse 25' verbundene erste Zahnrad 23 ist hierdurch drehfest auf der ersten Welle 21' blockiert. Durch den Zahnradeingriff des ersten Zahnrades 23 der ersten Welle 21' mit dem ersten Zahnrad 43 des Statorgehäuses 42 ist eine Drehung des Statorgehäuses 42 relativ zur Rotorwelle 41 gleichsam blockiert. Der Schwingungserzeuger ist so gegen eine unbeabsichtigte Verstellung des statischen Moments gesichert.

Bei Inbetriebnahme des Schwingungserzeugers werden die Wellen 22, 32 durch die Motoren 7 in Rotation versetzt. Durch die Rotation der ersten Welle 21' mit der an dieser befestigten inneren Unwuchtmasse 25' wirkt auf das Sperrelement 6 wiederum eine entgegen der Federkraft der Feder 64 gerichtete Zentrifugalkraft. Bei Erreichen einer Drehzahl der ersten Welle 21', bei der die auf das Sperrelement 6 wirkende Zentrifugalkraft größer ist, als die Federkraft der Feder 64, wird das Sperrelement 6 hierdurch radial nach außen bewegt, bis es mit seinem Schaft 62 an der Deckplatte 254 anliegt (vgl. Figur 10). Hierdurch wird die Blockierung zwischen der inneren Unwuchtmasse 25' und der ersten Welle 21' gelöst. Eine Verstellung des statischen Moments durch Verstellung der Unwuchtmassen 25, 26, 35, 36 zueinander durch den Schwenkmotor 4 ist nun ermöglicht (vgl. Figur 11). Die Deaktivierung des Schwingungserzeugers erfolgt identisch zu dem zuvor beschriebenen ersten Ausführungsbeispiel.

Die Kopplung über ein oder mehrere Sperrelemente 6 ist eine Folge aus der Wechselwirkung von Feder- und Zentrifugalkraft, wodurch ein geschlossenes System mit rein mechanischer Funktionsweise erzielt ist, das außer der vorhandenen Drehzahl des Getriebes keine weiteren Steuergrößen benötigt. Das System ist somit unabhängig von Hydraulik und Steuerungstechnik und kann dadurch leicht bei bestehenden Schwingungserzeugern nachgerüstet werden.

Die in dem Schaft 62 des Sperrelements 6 vorhandene Gewindesacklochbohrung 63 ermöglicht ein manuelles Lösen der durch das Sperrelement 6 bewirkten formschlüssigen Verbindung, beispielsweise um den Schwenkantrieb für Wartungszwecke, Montage oder Demontage zu verschwenken. Hierzu ist beispielsweise eine Schraube durch die Durchgangsbohrung 56, 256 in die Gewindesacklochbohrung 63 des Sperrelements 6 einzuschrauben. Über die Schraube kann sodann das Sperrelement 6 aus der Ausnehmung 411 der Rotorwelle (Ausführungsbeispiel 1) bzw. der Ausnehmung 211 der ersten Welle 21' (zweites Ausführungsbeispiel) herausgezogen werden.

## Patentansprüche

1. Schwingungserzeuger, insbesondere für eine Vibrationsramme, umfassend wenigstens zwei parallel zueinander angeordnete Wellen (21, 21', 22, 31, 32), sowie wenigstens zwei Unwuchtmassen (25, 25', 26, 35, 36), die auf einer oder auf mehreren der Wellen (21, 21', 22, 31, 32) befestigt sind, wobei ein Phasenschieber zur Verstellung der relativen Drehposition der Unwuchtmassen (25, 25', 26, 35, 36) zueinander angeordnet ist, der eine wenigstens ein Zahnrad aufweisende Rotorwelle (41) umfasst, auf der ein mindestens ein Zahnrad (44) aufweisendes Gehäuse (42) angeordnet ist, das relativ zur Welle (41) verdrehbar ist, wobei Mittel zur Blockierung der Verdrehbarkeit des Gehäuses (42) relativ zur Rotorwelle (41) angeordnet sind, **dadurch gekennzeichnet, dass** die Mittel ein Sperrelement (6) umfassen, das entweder an dem Gehäuse (42), an einem mit dem Gehäuse drehfest verbundenen Bauteil oder an einem mit einem Zahnrad (43) des Gehäuses (42) im direkten oder indirekten Zahnradeingriff befindlichen Zahnrad (23) angeordnet ist und im Stillstand der Wellen (21, 21', 22, 31, 32) in eine Ausnehmung der Welle (41, 21'), auf der das Gehäuse (42) oder das mit diesem über einen Zahnradeingriff verbundene Zahnrad (23) angeordnet ist, formschlüssig eingreift und das sich bei Rotation der Wellen (21, 21', 22, 31, 32) nach Überschreiten einer bestimmten Drehzahl selbsttätig aus der Ausnehmung (411, 211) hinausbewegt.

2. Schwingungserzeuger nach Anspruch 1, **dadurch gekennzeichnet, dass** das mindestens ein Zahnrad (44) aufweisende Gehäuse (42) hydraulisch oder elektrisch relativ zur Welle (41) verdrehbar ist.

3. Schwingungserzeuger nach Anspruch 1 oder 2, **dadurch gekennzeichnet, dass** das Sperrelement (6) in einer Führung radial verschiebbar gelagert und über ein Federelement gegen die Welle (41, 21') vorgespannt ist.

4. Schwingungserzeuger nach Anspruch 3, **dadurch gekennzeichnet, dass** das Sperrelement (6) in einer Führung eines an dem Gehäuse (42) oder dem über einen Zahnradeingriff verbundenen Zahnrad (23) befestigten Flanschteils (5) radial verschiebbar gelagert und über ein Federelement gegen die Welle (41, 21') vorgespannt ist.

5. Schwingungserreger nach Anspruch 3 oder 4, **dadurch gekennzeichnet, dass** das Federelement durch eine Schraubenfeder (64) oder eine Wellenfeder gebildet ist.

6. Schwingungserreger nach einem der Ansprüche 3 bis 5, **dadurch gekennzeichnet, dass** die Führung durch eine Bohrung (51, 251) gebildet ist, die über eine lösbar mit dem Flanschteil (5, 25') verbundene Deckplatte (54, 254) verschlossen ist.

7. Schwingungserreger nach einem der vorgenannten Ansprüche, **dadurch gekennzeichnet, dass** das Sperrelement (6) zylinderförmig ausgebildet ist.

8. Schwingungserzeuger nach einem der Ansprüche 3 bis 7, **dadurch gekennzeichnet, dass** das Flanschteil (5) ringförmig oder teilringförmig ausgebildet ist und die Welle (41, 21') zumindest bereichsweise umfasst.

9. Schwingungserzeuger nach Anspruch 8, **dadurch gekennzeichnet, dass** das Flanschteil als Unwucht (25') ausgebildet ist.

10. Schwingungserzeuger nach einem der vorgenannten Ansprüche, **dadurch gekennzeichnet, dass** das Sperrelement (6) an seiner der Welle (41, 21') abgewandten Seite eine Gewindebohrung (63) zur Aufnahme einer Schraube aufweist.

11. Schwingungserreger nach einem der vorgenannten Ansprüche, **dadurch gekennzeichnet, dass** der Phasenschieber ein Drehflügelschwenkmotor (4) ist.
